# FASCICULE DE BREVET EUROPEEN

(11) **EP 0 002 643 B1**
(45) Date de publication et mention de la délivrance du brevet: **05.05.1982**
(21) Numéro de dépôt: 78400235.4
(22) Date de dépôt: 13.12.1978
(51) Int. Cl.: E04C 2/20, E04C 2/40, E06B 9/04, E06B 7/082, B29C 27/06

(54) **Panneau en matière plastique, procédé d'assemblage de ce panneau et machine pour la mise en oeuvre du procédé**
Kunststoffpaneel, Herstellungsverfahren für dieses Paneel und Maschine für die Anwendung dieses Verfahrens
Plastic panel, assembling process for such a panel and machine for applying the process

(30) Priorité: 16.12.1977 FR 7737993
(43) Date de publication de la demande: 27.06.1979
(73) Titulaire: Cougnaud, Roger, L'AIGUILLON LA CHAIZE 85220 Coex (FR)
(72) Inventeur: Cougnaud, Roger, L'AIGUILLON LA CHAIZE 85220 Coex (FR)
(74) Mandataire: Derambure, Christian

## Description

L'invention concerne, en premier lieu un panneau en matière plastique thermosoudable, pouvant servir notamment comme volet ou élément de porte, comportant un cadre constitué d'éléments rectilignes ménageant un évidement, rempli au moins partiellement par des lames, également rectilignes, s'étendant entre deux éléments parallèles opposés du cadre, les organes d'assemblage des deux éléments opposés du cadre et des lames étant constitués par une première languette rectiligne rigidement associée à chaque élément, saillant du champ intérieur de celui-ci et s'engageant dans des rainures pratiquées dans les faces extrêmes des lames transversalement à celles-ci.

L'invention concerne aussi le procédé d'assemblage des lames et des éléments d'un tel panneau ainsi que la machine utilisée pour la mise en oeuvre de ce procédé.

On connaît déjà des panneaux en matière plastique thermosoudable comportant un cadre et des lames de remplissage, pouvant servir notamment comme volet ou éléments de porte. Un tel panneau connu comporte un cadre comprenant deux montants verticaux réunis rigidement entre eux par deux traverses horizontales et parallèles et, d'autre part, des lames de remplissage horizontales assemblées aux montants verticaux du cadre par des organes d'assemblage mécaniques du type à tenon et mortaise. Ainsi, par exemple, chaque lame de remplissage est pourvue, à ses deux parties extrêmes libres, d'une rainure ou saillie verticale coopérant avec une saillie ou rainure verticale correspondante du montant du cadre (voir FR - A - 2.293.568).

On connaît aussi (voir FR - A - 2.040.047) une porte à persienne du même type général que cité précédemment dont les organes d'assemblage des lames et des montants verticaux comportent un élément rapporté intermédiaire rigidement solidaire de chaque montant pourvu d'une unique petite nervure longitudinale décalée vers l'une des ailes de l'élément rapporté venant se verrouiller dans une encoche prévue initialement dans l'extrémité des lames.

Ces panneaux connus présentent cependant de nombreux inconvénients: les lames ne constituent pas des éléments de résistance du panneau mais uniquement des moyens de remplissage du cadre. Le maintien des lames est douteux du fait des moyens d'assemblage utilisés. Ainsi, de façon générale, le panneau manque de rigidité et est susceptible de se déformer à l'usage.

L'utilisation d'un système d'assemblage mécanique du type à tenon et mortaise, tel que selon le FR - A - 2 293 568 suppose des tolérances dimensionnelles très précises.

Le panneau tel que décrit dans le FR - A - 2 040 047 ne permet pas d'atteindre un assemblage suffisamment rigide des lames avec les montants.

Le but de l'invention est de pallier aux inconvénients mentionnés ci-dessus. La solution à ce problème consiste à réaliser un panneau selon le FR-A-2040047 dans lequel lesdits organes d'assemblage des deux 'éléments du cadre et des lames en outre au moins une _{§}econde languette analogue à la première coopérant avec au moins une seconde rainure de la même manière que la languette avec la rainure et que les languettes sont associées rigidement à chacune des rainures correspondantes par soudage du matériau pour assurer l'assemblage des lames avec les éléments. Les lames remplissent éventuellement en totalité l'évidement du cadre, en le rendant ainsi complètement fermé.

Les avantages de l'invention sont que cet assemblage est tout à la fois très simple à réaliser et permet d'obtenir un panneau présentant une résistance élevée, donc non susceptible d'être déformé à l'usage. Ainsi l'invention permet de réaliser un panneau présentant une résistance à l'arrachement pouvant atteindre et même dépasser 30 kg en moyenne par panneau.

Les lames peuvent avoir en section droite transversale toute forme désirée. Elles peuvent être soit écartées l'une de l'autre en laissant ainsi des jours variables entre elles, soit au contraire, jointives, assurant une parfaite fermeture de l'évidement du cadre.

Les panneaux assemblés selon la présente invention présentant une rigidité élevée, peuvent être utilisés de façon polyvalente, non seulement comme volet mais aussi comme portail, bardage, etc.

Les soudures étant réalisées à l'intérieur des rainures, sans bavures apparentes à l'extérieur, sont donc invisibles de l'extérieur de sorte que le panneau est bien plus esthétique que ceux connus à ce jour.

En ce qui concerne le procédé d'assemblage . proprement dit, il n'est pas nécessaire d'envisager une préparation spéciale des lames, hormis leur coupe à longueur. En particulier, aucune opération d'entaille ou similaire n'est nécessaire. Les problèmes de tolérance dimensionnelle sont donc éliminés.

L'assemblage suivant l'invention est tel qu'il permet d'éviter en particulier le faux equerrage qui se produit avec la plupart des autres moyens d'assemblage connus à ce jour. D'autre part, l'assemblage selon l'invention permet une parfaite tenue réciproque des lames et des montants. Il en résulte que l'on peut concevoir une fabrication simplifiée de panneaux dépourvus de traverse d'extrémité. Cette simplification est d'autant plus importante que l'assemblage des montants et des traverses constituant le cadre est du type à onglet.

Enfin, la fabrication d'un panneau, par le procédé suivant l'invention, peut être rendue entièrement automatique.

Dans ce qui suit l'invention est exposée plus en détail à l'aide des dessins représentant seulement un mode d'exécution.

La figure 1 est une vue schématique partielle, en perspective éclatée, d'un panneau pourvu de moyens d'assemblage selon l'invention; la figure 2 est une vue schématique, partielle, en coupe selon la ligne II-II de la figure 1; la figure 3 est une vue schématique partielle, analogue à la figure 2, d'une seconde forme d'exécution de l'invention; la figure 4 est une vue schématique, à plus petite échelle, de la machine pour la mise en oeuvre du procédé d'assemblage selon l'invention.

Les moyens d'assemblage selon l'invention s'appliquent notamment et de manière non limitative aux panneaux de toutes sortes, en matière plastique thermosoudable, notamment en PVC.

Ce panneau comporte, de manière connue, un cadre constitué d'éléments 1 rectilignes formant les montants et les traverses du panneau, assemblés à équerre, ménageant un évidement rempli en totalité ou seulement en partie par des lames 2, également rectilignes, s'étendant entre deux éléments 1 parallèles et opposés. Ainsi, lorsque les lames 2 sont horizontales, elles s'étendent entre des éléments 1 ont, en section droite tranversale contraire, si les lames 2 sont verticales, elles s'étendant entre deux éléments 1 formant traverses horizontales et parallèles. Les éléments 1 ont, en section droite transversale une forme générale rectangulaire ou pseudo rectangulaire définissant un chant intérieur 3 de préférence plein, délimitant le bord de l'évidement limité par le cadre. Les deux chants 3 de deux éléments 1 parallèles entre eux se font face et sont destinés à l'assemblage par soudage avec les faces d'extrémité des lames 2.

Les lames 2 peuvent avoir, en section droite transversale, toute forme désirée en fonction notamment d'un aspect esthétique souhaité. La longueur des lames correspond à l'écartement entre les chants 3 se faisant face des deux éléments 1 auxquels elles sont rigidement associées. Le pas des lames peut être quelconque. Les lames peuvent être soit jointives soit, au contraire, espacées entre elles, en ménageant ainsi des jours.

Les organes d'assemblage des éléments 1 et des lames 2, selon l'invention, sont localisés à chaque extrémité d'une lame 2 et sur l'élément 1 associé à cette extrémité. Par la suite, on ne se référera donc qu'à une seule des deux extrémités de chaque lame, étant entendu que les organes d'assemblage sont symétriquement placés en ce qui concerne l'autre extrémité.

A l'élément 1 sont associées rigidement au moins deux languettes 4 et 4' saillant de la partie médiane du chant intérieur 3, allongées dans le sens de la longueur de l'élément 1 et, de préférence, par raison de symétrie non strictement nécessaire, parallèle aux arêtes définies par le chant 3 et les faces des côtes 5 et 6 de l'élément 1 et du panneau. Les languettes 4 sont soit d'une pièce avec l'élément 1 proprement dit, étant réalisées à la fabrication de celui-ci, soit, au contraire, rapportées. Au lieu de deux languettes 4 et 4', on peut prévoir un nombre plus élevé de languettes. Les languettes 4 et 4' sont soit continues, c'est-à-dire ininterrompues d'une extrémité à l'autre de l'élément 1, soit, au contraire, discontinues et comportant donc des interruptions. Cette dernière solution peut être adoptée notamment dans l'hypothèse de lames 2 non jointives.

Les languettes 4 et 4' sont destinées à s'engager dans les rainures 7 et 7' lesquelles elles coopèrent pour le soudage et ce, dans chacune des lames 2, transversalement, dans chacune de ses faces d'extrémités tournées vers un chant intérieur 3.

Dans un mode préférentiel de réalisation, les rainures 7 et 7' ne sont pas pratiquées à l'avance dans chaque lame 2 mais réalisées au moment même de l'assemblage du panneau par les languettes 4, pénétrant dans cette lame 2 de manière que l'association rigide et indissociable, montantlame réalisée par thermosoudage soit d'excellente qualité.

Dans une variante d'exécution illustrée par la figure 3, est associée rigidement à l'élément 1 au moins une languette secondaire 8 et préférentiellement deux languettes secondaires 8 saillant du chant intérieur 3 et prolongeant respectivement les faces des côté 5 et 6 du cadre, ce qui assure un recouvrement de la jonction lame 2 - élément 1. Ces languettes secondaires 8 peuvent également permettre le maintien de joints d'étanchéité ou autres. Naturellement, les languettes secondaires 8 peuvent être places aussi en retrait faces du cadre pour constituer des éléments enjoliveurs. La face visible d'une languette 8 peut être quelconque, plane, arrondie, etc., selon les besoins.

Le procédé d'assemblage suivant l'invention est le suivant : on commence d'abord par disposer les différentes lames 2 constituant un panneau dans les positions relatives définitives qu'elles occuperont par rapport aux éléments 1. On les maintient ensuite en place par tout moyen approprié. On chauffe ensuite, par tout moyen approprié et pendant la durée souhaitable, les languettes 4 et 4' d'un premier élément 1 situé d'un même côté du panneau. Simultanément ou successivement, on chauffe les extrémités coplanaires des lames 2 correspondants, également pendant la durée nécessaire. On procède ensuite au rapprochement de l'élément 1 vers l'extrémité des lames 2 en appuyant de manière que les languettes 4 et 4' pénètrent dans les faces d'extrémités des lames 2 en formant et constituant ainsi les rainures 7 et 7' et ce, jusqu'à ce que le chant intérieur 3 vienne se bloquer contre la face d'extrémité des lames 2. Compte tenu du chauffage effectué précédemment, on réalise outre les rainures 7 et 7', le soudage effectif des lames 2 à l'élément 1. Ensuite on réjète les opérations mentionnées ci-dessus pour les autres extrémités des lames 2 et le second élément 1 opposé au premier et constituant l'autre côté du panneau. Le rapprochement des éléments constituant les deux côtés du panneau se faisant face peut être réalisé simultanément ou bien successivement.

Naturellement, le procédé peut faire l'objet de nombreuses variantes de la sorte. Ainsi, on peut concevoir de souder chaque lame 2 à l'élément 1 séparément. On peut aussi concevoir de souder des lames 2 simultanément aux deux éléments 1 parallèles opposés constituant le cadre, ou bien successivement, etc.

En pratique, on a constaté que la durée de chauffage des languettes devait être plus longue que celle des extrémités des lames du fait que la surface à chauffer sur les éléments 1 est plus importante que celle à chauffer sur les lames 2.

La machine pour la mise en oeuvre du procédé comprend, dans une forme plus complexe, deux règles chauffantes 9 destinées à être amenées chacune au contact d'un élément 1 et d'une extrémité de lame.

Entre les règles chauffantes 9, sont placés des supports 10 de maintien et de blocage d'une pluralité de lames 2 dans leur sens longitudinal et dans leur sens transversal perpendiculaire. Deux chariots 11 sont placés de part et d'autre des règles chauffantes 9, comme illustré par la figure 4. Ces chariots 11 qui sont destinés à recevoir les éléments 1, comportent le long de leur bord extérieur chacun un élément longitudinal de blocage 11 a par lequel l'élément 1 peut être bloqué dans son sens longitudinal. Les chariots 11 sont montés mobiles dans le sens transversal de l'élément 1 c'est-à-dire longitudinalement par rapport aux lames 2 (les lames 2 étant orthogonales aux montants 1) grâce à des moyens de coulissement 11 b appropriés. Les règles chauffantes 9 sont portées par des moyens supports 9a qui permettent d'une part de déplacer ces règles 9 de manière que celles-ci puissent être appliquées sur les lames 2 et d'autre part de les escamoter de l'espace compris entre les chariots 11 et les supports 10.

Par coulissement des chariots 11 à à l'aide des moyens 11 b, les éléments 1 bloqués par les éléments de blocage 1 1 peuvent être amenés au contact des règles 9 pour chauffer les languettes 4 et 4' et également appuyés contre les extrémités des lames 2, lorsque les moyens support 9a sont escamotés.

Le fonctionnement de la machine qui vient d'être décrite est le suivant : on place d'abord les lames 2 de manière qu'elles se trouvent dans la position correspondant à leur position définitive dans le panneau à réaliser. On met en oeuvre les supports 10 de manière que ces lames soient ainsi bloquées. On place ensuite deux éléments 1 sur les chariots 11 en les bloquant à l'aide des moyens 11 a. On met en oeuvre les règles chauffantes 9 et dans une première phase, on amène les règles 9 au contact des languettes 4 et 4' afin de les chauffer. Dans une deuxième phase, on amène les règles chauffantes 9 au contact des extrémités des lames 2. Les règles chauffantes 9 sont ensuite escamotées et les chariots 11 déplacés l'un en direction de l'autre de manière que les languettes 4 et 4' associées aux éléments 1 commencent à se rapprocher des lames 2, puis viennent en contact avec les extrémités des lames 2, puis s'enfoncent dans celles-ci ultérieurement en formant les rainures 7 et 7'. On maintient les chariots 11 dans la position finale dans laquelle les chants 3 des éléments 1 sont contre les extrémités des lames 2 et ce jusqu'à thermosoudage.

Il est important de noter que l'invention met à profit les languettes dont disposent les éléments du cadre pour former les rainures dans les lames et permettre ainsi une liaison rigide élément - lame. Cette liaison rigide permet une rigidité importante du fait des nombreux points d'ancrage existant entre les lames et le cadre, ce qui rend le panneau indislocable. De plus, ces résultats peuvent être atteints sans affecter pour autant l'aspect esthétique du panneau puisque la soudure est totaiement invisible.

## Revendications

1. Panneau en matière plastique thermosoudable, pouvant servir notamment comme volet ou élément de porte, comportant un cadre constitué d'éléments (1) rectilignes ménageant un évidement, rempli au moins partiellement par des lames (2), également rectilignes, s'étendent entre deux éléments parallèles (1) opposés du cadre, les organes d'assemblage des deux éléments opposés (1) du cadre et des lames (2) étant constitués par une première languette (4) rectiligne rigidement associée à chaque élément (1), saillant du chant intérieur (3) de celui-ci et s'engageant dans des rainures (7) pratiquées dans les faces extrêmes des lames (2) transversalement à celles-ci, caractérisé en ce que lesdits organes d'assemblage des deux éléments (1) du cadre et des lames (2) comportent en outre au moins une seconde languette (4') analogue à la première coopérant avec au moins une seconde rainure (7') de la même manière que la languette (4) avec la rainure (7) et que les languettes (4, 4') sont associées rigidement à chacune des rainures (7, 7') correspondantes par soudage du matériau pour assurer l'assemblage des lames (2) avec les éléments (1).

2. Panneau selon la revendication 1 caractérisé en ce que les lames (2) remplissent en totalité l' évidement du cadre.

3. Panneau selon l'une des revendications 1 ou 2 caractérisé en ce que les languettes 4 et 4' sont discontinues le long de l'élément (1).

4. Panneau selon l'une des revendications 1 à 3 caractérisé par le fait que les languettes (4) et (4') sont placées dans la partie médiane du chant intérieur (3) de l'élément (1).

5. Panneau selon l'une des revendications 1 à 4 caractérisé par le fait que les rainures (7) et (7') ne sont réalisées qu'au moment de l'assemblage même par soudage de la lame (2) avec l'élément (1 ).

6. Panneau selon l'une des revendications 1 à 5 dont l'élément (1) comporte au moins une languette secondaire (8) caractérisé par ler fait qu'une languette secondaire (8) est située au voisinage d'au moins une face (5), ou (6) de l'élément (1) pour permettre de dissimuler la jonction lame (2) - élément (1).

7. Procédé d'assemblage des lames (2) et des éléments (1) d'un panneau selon l'une ou plusieurs des revendications 1 à 6, caractérisé par le fait qu'on place d'abord les lames (2) constituant le panneau dans leurs positions relatives définitives par rapport aux éléments (1), on maintient les lames (2) en place; on chauffe soit simultanément, soit successivement d'une part les languettes (4) et (4') d'un premièr élément (1) et d'autre part les extrémités des lames (2) situées du même côté correspondant du panneau; on met en contact le premier élément (1) avec les lames (2) puis on fait pénétrer les languettes (4) et (4') dans les lames (2) de manière à réaliser les rainures (7) et (7'); on maintient en position le premier élément (1) et les lames (2) jusqu'à soudage complet et on répète ensuite les opérations pour un second élément (1) constituant le côté opposé du panneau et faisant face au premier élément (1) ou bien on réalise les opérations concernant les extrémités des lames (2) et les premier et second éléments (1) associés à ces extrémités et constituant les côtés latéraux opposés parallèles d'un panneau simultanément.

8. Machine pour la mise en oeuvre du procédé selon la revendication 7, caractérisé par le fait qu'elle comporte des supports (10) de maintien et de blocage d'une pluralité de lames (2) dans leur sens longitudinal et leur sens transversal perpendiculaire; deux chariots (11) comportant chacun des moyens de blocage (11a) d'un élément (1) dans son sens longitudinal supportés par des moyens de coulissement (11b) dudit élément (1) dans son sens transversal permettant de rapprocher et d'appliquer cet élément (1) des extrémités des lames (2) correspondante et également de les en écarter; deux règles chauffantes (9) portées par des moyens supports (9a) susceptibles d'être placés ou dans l'espace existant entre les supports (10) et les chariots (11), ou bien escamotées de cet espace; les moyens supports (9a) permettant le déplacement des règles chauffantes (9) en vue de les appliquer contre les lames (2) ou les écarter de celles-ci.

## Claims

1. Panel consisting of heat-weldable plastics material, which is able to serve in particular as a shutter or door member, comprising a frame constituted by rectilinear members (1) providing a recess, filled at least partly by sections (2) which are also rectilinear and extend between two opposed parallel members (1) of the frame, the means for joining two opposed members (1) of the frame and the sections (2) being constituted by a first rectilinear tongue (4) rigidly connected to each member (1), projecting from the inner edge (3) of the latter and engaging in grooves (7) provided in the end faces of the sections (2) transversely with respect to the latter, characterised in that said means for joining two members (1) of the frame and the sections (2) also comprise at least one second tongue (4') similar to the first cooperating with at least one second groove (7') in the same manner as the tongue (4) cooperates with the groove (7) and that the tongues (4, 4') are rigidly connected to each of the corresponding grooves (7, 7') by welding of the material in order to ensure the joining of the sections (2) to the members (1).

2. Panel according to claim 1, characterised in that the sections (2) completely fill the hollow interior of the frame.

3. Panel according to one of claims 1 or 2, characterised in that the tongues (4 and 4') are discontinuous along the member (1

4. Panel according to claim 1, characterised by the fact that the tongues (4, 4') are located in the central part of the inner edge (3) of the member (1).

5. Panel according to one of claims 1 to 4, characterised by the fact that the grooves (7 and 7') are formed solely at the time of the actual joining of the section (2) to the member (1) by welding.

6. Panel according to one of claims 1 to 5, whereof the member (1) comprises at least one secondary tongue (8), characterised by the fact that the secondary tongue (8) is located in the vicinity of at least one side (5) or (6) of the member (1) in order to make it possible to conceal the junction point of the section (2) and member (1).

7. Method for joining sections (2) and members (1) of a panel according to one or more of claims 1 to 6, characterised by the fact that the sections (2) constituting the panel are firstly located in their final relative positions with respect to the members (1), the sections (2) are kept in place; the tongues (4 and 4') of a first member (1) on the one hand and the ends of the sections (2) located on the same corresponding side of the panel on the other hand are heated either simultaneously or in succession: the first member (1) is brought into contact with the sections (2) then the tongues (4 and 4') are made to penetrate the sections (2) in order to produce the grooves (7 and 7'); the first member (1) and the sections (2) are kept in position until welding is completed and then the operations are repeated for a second constituent member (1) on the opposite side of the panel and which is opposite the first member (1) or one carries out the operations involving the ends of the sections (2) and the first and second members (1) associated with these ends and constituting the two opposed parallel side faces of a panel simultaneously.

8. Machine for carrying out the method according to claim 7, characterised by the fact that it comprises supports (10) for retaining and locking a plurality of sections (2) in their longitudinal direction and in their perpendicular transverse direction; two carriages (11) each comprising means (11 a) for locking a member (1) in its longitudinal direction, said means being supported by means (11b) for the sliding of said member (1) in its transverse direction making it possible to move this member (1) towards and apply same against the corresponding ends of the sections (2) and also to move them away therefrom; two heated rods (9) supported by support means (9a) able to be moved either into the space existing between the supports (10) and the carriages (11) or retracted from this space; support means (9a) facilitating the movement of the heated rods (9) for the purpose of applying them against the sections (2) or moving them away therefrom.

## Patentansprüche

1. Paneel aus thermoschweißbarem Kunstoffmaterial, insbesondere als Klappläden oder Türelemente, mit einem Rahmen aus geradlinigen Elementen (1), die eine Aussparung freilassen, die zumindest teilweise mit ebenfalls geradlinigen Stäben (2) ausgefüllt ist, die sich zwischen zwei parallelen, gegenüberliegenden Elementen (1) des Rahmens erstrecken, wobei die Verbindungsorgane für zwei gegenüberliegende Elemente (1) des Rahmens und der Stäbe (2) durch eine erste geradlinige Feder (4) gebildet sind, die mit jedem Element (1) starr verbunden ist, an dessen innerer Schmalseite (3) vorspringt und in in den Endflächen der Stäbe (2) quer angeordneten Nuten (7) eingreift, dadurch gekennzeichnet, daß die genannten Verbindungsorgane zweier Elemente (1) des Rahmens und der Stäbe (2) . darüber hinaus mindestens eine zur ersten Feder analoge zweite Feder (4') aufweisen, die mit mindestens einer zweiten Nut (7') in derselben Weise wie die Feder (4) mit der Nut (7) zusammenwirkt, und daß zur sicheren Verbindung der Stäbe (2) mit den Elementen (1) die Federn (4, 4') durch Verschweißen des Materials mit der betreffenden Nut (7, 7') fest verbunden sind.

2. Paneel nach Anspruch 1, dadurch gekennzeichnet, daß die Stäbe (2) die Aussparung des Rahmens insgesamt ausfüllen.

3. Paneel nach einem der Ansprüche 1 oder 2, dadurch gekennzeichnet, daß die Federn (4) und (4') über die Länge des Elementes (1) unterbrochen sind.

4. Paneel nach einem der Ansprüche 1 bis 3, dadurch gekennzeichnet, daß die Federn (4, 4') im Mittellinienbereich der inneren Seitenfläche (3) des Elementes (1) angeordnet sind.

5. Paneel nach einem der Ansprüche 1 bis 4, dadurch gekennzeichnet, daß die Nuten (7) und (7') erst im Augenblick des Zusammenbaus selbst durch Verschweißen der Stäbe (2) mit dem Element (1) verwirklicht sind.

6. Paneel nach einem der Ansprüche 1 bis 5, dessen Element (1) mindestens eine Nebenfeder (8) besitzt, dadurch gekennzeichnet, daß zum Verdecken der Verbindung Stab (2) - Element (1) die Nebenfeder (8) nahe mindestens einer Außenseite (5) oder (6) des Elementes (1) angeordnet ist.

7. Verfahren zum Verbinden von Stäben (2) und Elemente (1) eines Paneels gemäß einem oder mehreren der Ansprüche 1 bis 6, dadurch gekennzeichnet, daß zuerst die das Paneel bildenden Stäbe (2) in ihre bestimmte, zu den Elementen (1) relative Lage gebracht werden, daß die Stäße (2) an ihrem Ort gehalten werden, daß, sei es gleichzeitig oder nacheinander, einerseits die Federn (4) und (4') eines ersten Elementes (1) und andererseites die Enden der Stäbe (2), die an derselben entsprechenden Seite des Paneels liegen, erhitzt werden; daß das erste Element (1) mit den Stäbe (2) in Berührung gebracht und dann dis Federn (4) und (4') in die Stäbe (2) in der Weise eingeschoben werden, daß die Nuten (7) und (7') geschaffen werden; daß das erste Element (1) und die Stäbe (2) bis zur vollständigen Verschweißung in ihrer Lage gehalten werden, und daß dann die Verfahrensschritte für ein zweites Element (1), das die gegenüberliegende Seite des Paneels bildet und dem ersten Element (1) gegenüberliegt, wiederholt werden, oder daß die Verfahrensschritte, die die Enden der Stäbe (2) und der ersten und zweiten Elemente (1) betreffen, die mit diesen Enden verbunden sind und die beiden gegenüberliegenden parallelen Längsseiten eines Paneels bilden, gleichzeitig durchgeführt werden.

8. Einrichtung zum Durchführen des Verfahrens nach Anspruch 7, dadurch gekennzeichnet, daß sie Träger (10) zum Halten und Verriegeln einer Vielzahl von Stäben (2) in ihrer Längsrichtung und in ihrer dazu senkrechten Querrichtung aufweist; zwei Schlitten (11), von denen jeder Verriegelungsmittel (1 a) für ein Element (1) für dessen Längsrichtung trägt, die von Gleitführungen (11 b) desselben Elementes (1) in dessen Querrichtung gehalten sind, so daß dieses Element (1) an die Enden der Stäbe (2) entsprechend und gleichmäßig herangebracht und angesetzt werden kann und sie dort getrennt werden können; zwei Heizleisten (9), die von einer Tragvorrichtung (9a) gehalten werden, die entweder an einen Ort zwischen den Trägern (10) und den Schlitten (11) bringbar oder in diesem Raum versenkbar ist; daß die Tragvorrichtung (9a) das Verschieben der Heizleisten (9) zum Herausbringen an die Stäbe (2) oder zu deren Trennen von den Stäben (2) ermöglicht.
